# FASCICULE DE BREVET EUROPEEN

(11) **EP 0 234 017 B1**
(45) Date de publication et mention de la délivrance du brevet: **17.01.1990**
(21) Numéro de dépôt: 86117104.9
(22) Date de dépôt: 09.12.1986
(51) Int. Cl.: B02C 17/06, B02C 23/32, B02C 23/38

(54) **Broyeur cylindrique rotatif pour la préparation d'un matériau pulvérulent en deux qualités différentes**
Drehrohrmühle für die Herstellung eines pulverförmigen Materials in zwei unterschiedlichen Qualitäten
Rotating drum mill for the preparation of a pulverulent material with two different qualities

(30) Priorité: 11.12.1985 FR 8518328
(43) Date de publication de la demande: 02.09.1987
(73) Titulaire: STEIN INDUSTRIE Société Anonyme dite:, F-78140 Vélizy Villacoublay (FR)
(72) Inventeur: Fontanille, Daniel, F-78120 Rambouillet (FR); Theilmann, Pierre, F-94210 La Varenne St Hilaire (FR)
(74) Mandataire: Weinmiller, Jürgen

(56) Documents cités:
- FR-A- 1 257 591
- GB-A- 2 007 112

## Description

La présente invention concerne un broyeur cylindrique rotatif d'axe horizontal pour la préparation d'un matériau pulvérulent à deux degrés de finesse différents, avec organes d'introduction du matériau et d'un gaz de séchage, puis d'évacuation du matériau pulvérisé dans le gaz de séchage à travers ses tourillons, séparé par une cloison transversale en deux parties isolées l'une de l'autre, comprenant chacune ses organes d'introduction et d'évacuation du matériau et du gaz de séchage par le tourillon attenant.

De tels broyeurs sont utilisés notamment pour la préparation de charbon pulvérisé assurant l'alimentation de brûleurs de chaudières. Ils sont d'axe horizontal et tournent autour de celui-ci. Ils sont généralement chargés de boulets ou d'autres éléments broyants en matériau dur qui pulvérisent par écrasement et trituration le matériau à broyer. Dans certains cas, avec des matériaux autres que le charbon, le broyage s'effectue par attrition des fragments du matériau à broyer les uns contre les autres.

Le matériau à broyer présentant d'habitude un certain taux d'humidité, on introduit dans le broyeur en même temps que le matériau à broyer un gaz chaud, généralement de l'air, qui assure son séchage pendant le broyage, puis le transport pneumatique du matériau pulvérisé.

Le matériau à broyer et le gaz de séchage et de transport sont généralement introduits dans le broyeur par deux tourillons creux d'extrémité. Le matériau broyé ressort par ces tourillons, que comportent des cloisons et des systèmes de vis de transport du matériau à broyer. A la sortie de ces tourillons, le matériau broyé en suspension dans le gaz de séchage, dont la granulométrie est assez étendue, passe le plus souvent dans une séparateur qui laisse passer les grains fins vers l'utilisation, et recycle les grains grossiers avec le matériau brut pour un nouveau passage dans le broyeur.

Le document GA-A-2007112 décrit un broyeur divisé en deux sections, alimentées chacune par une trémie différente, et dans lequel les matériaux broyés évacués des sections correspondantes par entraînement dans de l'air chaud de séchage sont réunis dans un séparateur commun pour être envoyés à l'utilisation à un degré de finesse uniforme.

Or pour certaines applications il est nécessaire de disposer de deux degrés de finesse différents du matériau broyé.

La présente invention a pour but de procurer un broyeur cylindrique rotatif qui permette d'obtenir ces deux degrés de finesse différents.

Le broyeur selon l'invention est caractérisé en ce que l'évacuation de chacune de ses parties est reliée à un séparateur des grains broyés selon leur finesse, muni d'un conduit de recyclage, et en ce que le séparateur relié à la partie du broyeur assurant la plus grande finesse de broyage comporte un conduit d'évacuation des grains les plus grossiers vers le conduit d'alimentation de la partie du broyeur assurant une finesse de broyage moindre.

La partie de broyeur destinée à produire le matériau pulvérisé de degré de finesse le plus élevé est avantageusement reliée à une source d'air chaud sous une pression plus élevée que celle de la source d'air alimentant la partie du broyeur destinée à produire le matériau pulvérisé de degré de finesse moindre.

Il est décrit ci-après, à titre d'exemple et en référence à la figure unique du dessin annexé, un broyeur à charbon à boulets pour l'alimentation des brûleurs d'une chaudière à partir de deux charbons d'origines différentes, les brûleurs pilotes étant alimentés en charbon finement pulvérisé et les brûleurs de chauffe normale en charbon pulvérisé moins finement et plus riche en cendres.

Le broyeur rotatif à boulets 1 d'axe horizontal comporte une cloison 2 le séparant en une chambre de broyage gauche G et une chambre de broyage droite D.

De façon symétrique, les tourillons 3 du broyeur sont agencés pour assurer
- le support et la rotation du broyeur (cette dernière à l'aide d'un moteur non représenté).
- l'alimentation en charbon brut par le conduit 3A, un espace annulaire et une vis 4,
- l'entrée de l'air de séchage et de transport du charbon pulvérisé arrivant par le conduit 5, par un conduit central 5A,
- la sortie du charbon broyé par l'espace annulaire et le conduit d'évacuation 6.

Le séparateur 7 du côté gauche correspond à la production du charbon pulvérisé le plus fin. La détente dans le cône enveloppe 7A du séparateur provoque d'abord la séparation des très gros grains qui sont guidés par la paroi vers le conduit 8 de transfert vers le côté droit du broyeur. Les grains de grosseur moyenne tombent dans le cône intérieur 9 du séparateur et sont dirigés vers le conduit 9A de recyclage vers le côté gauche du broyeur. Enfin les grains fins sont entraînés par l'air de transport vers l'utilisation par le conduit 10.

Le séparateur 11 du côté droit correspond à la production d'une finesse courante du charbon pulvérisé. Il ne comporte pas d'organe de discrimination entre les grains très gros et les grains moyens, qui sont guidés ensemble par la paroi vers le conduit 12 de recyclage au broyeur, où ils rejoignent le conduit 15 d'alimentation en charbon de la partie droite du broyeur. Le charbon pulvérisé de finesse moyenne est évacué par le conduit 13 vers l'utilisation.

Chacune des parties du broyeur possède un fonctionnement indépendant. Chacune d'elles est reliée à une réserve de charbon brut et à un dispositif d'alimentation. Seul le dispositif 14 d'alimentation de la partie droite (à trémie et bande sans fin) a été représenté. Ce dispositif déboche dans le conduit 15 d'alimentation du broyeur, relié aux conduits 8 et 12 déjà cités. Ainsi la totalité du refus du séparateur droit 11 est renvoyée dans le charbon brut alimentant le côté droit du broyeur, avec les grains très gros provenant du refus du séparateur gauche 7. Seuls les grains moyens du séparateur gauche sont renvoyés avec le charbon brut dans la partie gauche du broyeur.

Il n'est généralement pas possible de renvoyer tous les refus de l'un des séparateurs vers l'autre circuit de broyage, car le taux de recyclage de ces séparateurs est important et de l'ordre de 2.

Un avantage supplémentaire de la disposition décrite ci-dessus est qu'elle permet de renvoyer une partie des grains durs et cendreux du charbon d'alimentation du côté gauche du broyeur, destiné à fournir la meilleure qualité de charbon pulvérisé, vers le côté droit, correspondant à une qualité inférieure de charbon pulvérisé. Ceci est explicité par l'exemple suivant. On dispose de deux qualités de charbon différentes, dont les caractéristiques ainsi que le degré de finesse à obtenir pour le produit pulvérisé sont indiquées dans le tableau suivant :

On sait que pour une finesse de 90%, il faut une longueur de broyeur double de celle nécessaire pour une finesse de 70%, toutes choses étant égales par ailleurs. Pour des productions de 40 t/h et 80 t/h, il faut donc placer la cloison au milieu du broyeur.

On sait par ailleurs qu'entre des charbons de friabilités 40 et 60, l'énergie de broyage est dans le rapport 1, 3/1. La différence de friabilité sera compensée en chargeant le côté gauche du broyeur à 30% de plus que le côté droit.

Si l'on admet un taux de recyclage de 2, le séparateur gauche refuse 40 t/h que par un agencement mécanique on partage en 30 t/h rejoignant le charbon brut de même origine et 10 t/h rejoignant au côté droit le charbon brut d'une autre origine. Ces 10% sont très concentrés en cendres et inertes, que l'on peut estimer à 30%, ce qui revient à dire que l'on soutire 3 t/h de cendres sur la production de 40 t/h de charbon pulvérisé du côté gauche avec une alimentation en débit de.50 t/h. - 50 t/h de charbon brut à 15% de cendres contiennent 7,5 t/h de cendres et produisent 40 t/h de charbon pulvérisé après soutirage de 10 t/h contenant 3 tonnes de cendres. Il en résulte une teneur en cendres du charbon pulvérisé dans la partie gauche de 11 % et un enrichissement en carbone fixe de 54% à 56,5%.

On va constater maintenant que la qualité du charbon pulvérisé du côté droit n'est pas dégradée pour autant :
à 70 t/h broyées contenant 45% de cendres, soit 31,5 t, s'ajoutent 10 t/h en provenance du côté gauche à 30% de cendres, soit 3 t/h:
Le côté droit produit ainsi 80 t/h avec 34,5 t/h de cendres, soit 43%, et le carbone fixe passe de 25% à 26%.

Ce résultat est dû au fait que les refus du côté gauche sont plus riches en carbone que le charbon brut du côté droit.

La séparation des circuits, au conduit 8 près, montre qu'il est possible d'ajuster séparément les débits d'air de transport et de séchage, leur température et leur pression. La pression doit toutefois être dans le côté gauche, supérieure ou égale à celle du côté droit, afin que le courant d'air qui va s'établir dans le conduit 8 favorise l'écoulement des refus de gauche vers la droite.

Par ailleurs, la partie du broyeur destinée à produire le matériau de granulométrie la plus grossière peut ne pas comporter de boulets ou autres éléments broyants, celle destinée à produire le matériau de granulométrie le plus fixe comportant par contre ces boulets ou éléments broyants. Les séparateurs peuvent ne pas être des séparateurs par gravité, mais d'un genre différent, par exemple à crible.

Bien que le broyeur selon l'invention convienne plus particulièrement pour le broyage de charbon ou d'un combustible fossile solide, il s'applique aussi au broyage d'autres matériaux, notamment de minerais.

## Revendications

1/ Broyeur cylindrique rotatif (1) d'axe horizontal pour la préparation d'un matériau pulvérulent à deux degrés de finesse différents, avec organes d'introduction du matériau et d'un gaz de séchage, puis d'évacuation du matériau pulvérisé dans le gaz de séchage à travers ses tourillons (3), séparé par une clolison transversale (2) en deux parties (G, D) isolées l'une de l'autre, comprenant chacune ses organes d'introduction (4, 5A) et d'évacuation (6) du matériau et du gaz de séchage par le tourillon attenant, caractérisé en ce que l'évacuation de chacune de ses parties est reliée à un séparateur (7, 11) des grains broyés selon leur finesse, muni d'un conduit de recyclage (9A, 12), et en ce que le séparateur (7) relié à la partie (G) du broyeur assurant la plus grande finesse de broyage comporte un conduit (8) d'évacuation des grains les plus grossiers vers le conduit (15) d'alimentation de la partie (D) du broyeur assurant une finesse de broyage moindre.

2/ Broyeur selon la revendication 1, caractérisé en ce que la partie du broyeur destinée à produire le matériau pulvérisé de degré de finesse le plus élevé est reliée à une source d'air chaud sous une pression plus élevée que celle de la source d'air alimentant la partie du broyeur destinée à produire le matériau pulvérisé de degré de finesse moindre.

## Patentansprüche

1. Drehrohrmühle (1) mit waagrechter Achse zur Zubereitung eines Pulvermaterials mit zwei unterschiedlichen Feinheitsgraden, wobei die Mühle Einlaßorgane für das Material und für ein Trocknungsgas und Auslaßorgane zur Fortleitung des Pulvermaterials durch die Achszapfen (3) der Mühle aufweist und durch eine Querwand (2) in zwei voneinander getrennte Abschnitte (G, D) unterteilt ist, die je eigene Einlaßorgane (4, 5A) und Auslaßorgane (6) für das Material und das Trocknungsgas durch den zugeordneten Achszapfen aufweisen, dadurch gekennzeichnet, daß der Auslaß jedes der beiden Abschnitte an einen Separator (7, 11) für gemahlenes Gut nach seiner Mahlfeinheit angeschlossen ist, der mit einer Rückführungsleitung (9A, 12) versehen ist, und daß der Separator (7), der mit dem die größte Mahlfeinheit bewirkenden Abschnitt (G) der Mühle verbunden ist, eine Leitung (8) zum Befördern der gröbsten Körner in die Leitung (15) zur Versorgung des eine geringere Mahlfeinheit bewirkenden Abschnitts (D) der Mühle besitzt.

2. Mühle nach Anspruch 1, dadurch gekennzeichnet, daß der zur Erzeugung des pulverisierten Materials mit der größeren Mahlfeinheit bestimmte Abschnitt der Mühle mit einer Heißluftquelle verbunden ist, deren Druck größer ist als derjenige der Luftquelle, die den zur Erzeugung des Materials mit der geringeren Mahlfeinheit bestimmten Abschnitt der Mühle versorgt.

## Claims

1. A horizontal axis cylindrical rotary pulverizer (1) for preparing pulverized material having two different degrees of fineness, said pulverizer including members in its stub axles (3) for inserting material and a drying gas and for removing pulverized material in the drying gas, said pulverizer being subdivided by a transverse partition (2) into two portions (G, D) which are isolated from each other, each portion including its own members for inserting (4, 5A) and removing (6) material and drying gas via the respec- five adjacent stub axle, characterized in that the outlet from each of said portions is connected to a separator (7, 11) for separating crushed grains according to their fineness, said separator being provided with a recycling duct (9A, 12), and that the separator (7) connected to the portion (G) of the pulverizer which yields the finer grains is provided with a duct (8) for conveying the larger grains to the feed duct (15) of the portion (D) of the pulverizer for yielding less finely pulverized material.

2. A pulverizer according to claim 1, characterized in that the portion of the pulverizer intended for producing pulverized material with a higher degree of fineness is connected to a source of hot air at a higher pressure than the source of hot air which feeds the portion of the pulverizer for producing pulverized material at a lower degree of fineness.
